# FASCICULE DE BREVET EUROPEEN

(11) **EP 3 769 164 B1**
(45) Date de publication et mention de la délivrance du brevet: **25.10.2023**
(21) Numéro de dépôt: 19712150.2
(22) Date de dépôt: 12.03.2019
(51) Int. Cl.: G04F 7/08, G04B 35/00

(54) **CHRONOGRAPHE POUR PIÈCE D'HORLOGERIE**
CHRONOGRAF FÜR EINE UHR
CHRONOGRAPH FOR A TIMEPIECE

(30) Priorité: 19.03.2018 CH 3472018
(43) Date de publication de la demande: 27.01.2021
(73) Titulaire: Hublot S.A., Genève, 1204 Genève (CH)
(72) Inventeur: LYNER, Christophe, 1278 La Rippe (CH)
(74) Mandataire: Moinas & Savoye SARL
(86) Numéro de dépôt international: PCT/EP2019/056129
(87) Numéro de publication internationale: WO 2019/179824

(56) Documents cités:
- EP-A1- 1 288 743
- EP-A1- 2 112 567
- EP-A1- 3 032 358

## Description

L'invention concerne un chronographe pour mouvement horloger. L'invention concerne encore un mouvement horloger et une pièce d'horlogerie comprenant un tel chronographe.

Un chronographe de pièce d'horlogerie comprend généralement un embrayage pour permettre son fonctionnement et son arrêt. Le fonctionnement d'une aiguille de chronographe résulte d'un rouage complexe incluant cet embrayage. Un premier problème technique constaté dans les solutions existantes est le chevrotement d'une telle aiguille de chronographe, du fait de ce rouage complexe. Un deuxième problème technique constaté dans les solutions existantes est le saut de départ d'une aiguille de chronographe, qui résulte de la mise en oeuvre de l'embrayage, qui se manifeste par un déplacement brutal de l'aiguille de chronographe au démarrage du chronographe. Ce saut de départ donne une impression de disfonctionnement du chronographe à son utilisateur.

Le document EP 3 032 358 A1 décrit un chronographe selon le préambule de la revendication 1 annexée. Ce chronographe comprend un axe de chronographe (référence 10) apte à porter une trotteuse de chronographe sur lequel est montée une roue de chronographe (référence 11). Ce chronographe comprend également un mobile d'embrayage de secondes (référence 38 - figure 4) comprenant un axe d'embrayage des secondes (référence 72) sur lequel sont agencées une roue d'embrayage de secondes inférieure (référence 68), apte à engrener une roue de secondes menante (référence 40) d'un mobile de secondes d'un mouvement horloger, et une roue d'embrayage de secondes supérieure (référence 70). Le mobile d'embrayage de secondes (38) peut occuper deux positions par une rotation autour d'un axe d'oscillation, notamment un axe parallèle à l'axe de la roue 40 et/ou de la bascule 36, correspondant d'une part à une configuration embrayée du chronographe dans laquelle la roue d'embrayage de secondes supérieure (70) du mobile d'embrayage de secondes engrène la roue de chronographe (11) et d'autre part à une configuration débrayée dans laquelle ladite roue d'embrayage de secondes supérieure du mobile d'embrayage de secondes n'engrène plus avec la roue de chronographe.

Dans un souci d'exhaustivité , on mentionne aussi le document EP 1 288 743 A1. Ce document décrit un embrayage pour mouvement horloger, cet embrayage pouvant en principe être utilisé pour des chronographes. En regardant les figures 2a et 2b à l'inverse par rapport à leur axe vertical, on voit que l'engrenage comporte un mobile d'engrenage (référence 16) comportant un axe (16a) sur lequel sont agencées une roue inférieure (16b) laquelle engrène en permanence avec un pignon (14c) d'une roue menante (14b) ainsi qu'un pignon supérieur (16c) lequel peut occuper deux positions, notamment:
- une position embrayée (figure 2a) dans laquelle il engrène avec une roue menée (12b), et
- une position débrayée (figure 2b) dans laquelle il n'engrène plus avec la roue menée.

Les deux positions ci-dessus sont réalisées grâce à un pivotement de l'axe (16a) autour d'un axe à lui perpendiculaire et placé au niveau de son palier inférieur (le palier supérieur dans les figures).

Le but de l'invention est de proposer un chronographe remédiant aux problèmes évoqués ci-dessus et améliorant les solutions connues de l'état de la technique.

Plus précisément, un premier objet de l'invention est de proposer un chronographe qui minimise, voire supprime, tout chevrotement d'une aiguille de chronographe.

Un deuxième objet de l'invention est de proposer un chronographe qui minimise, voire supprime, le saut de départ d'une aiguille de chronographe.

A cet effet, l'invention porte sur un chronographe pour mouvement horloger, tel que défini dans la revendication indépendante 1 annexée.

Des réalisations préférées sont définies dans les revendications dépendantes.

Ces objets, caractéristiques et avantages de l'invention seront exposés en détail dans la description suivante d'un mode de réalisation particulier fait à titre non-limitatif en relation avec les figures jointes parmi lesquelles:
La figure 1 est une vue schématique en coupe, selon un plan passant par un axe d'un mobile d'embrayage de secondes d'un chronographe dans une position embrayée selon un mode de réalisation de l'invention.
La figure 2 est une vue schématique en coupe du chronographe dans une position débrayée selon le mode de réalisation de l'invention.
La figure 3 représente une vue d'une roue d'embrayage de secondes supérieure d'un mobile d'embrayage de secondes selon le mode de réalisation de l'invention.
La figure 4 représente une vue d'une roue d'embrayage de secondes inférieure d'un mobile d'embrayage de secondes selon le mode de réalisation de l'invention.

Pour simplifier la description, nous choisissons par convention la direction verticale comme la direction de l'axe de rotation d'une aiguille d'une pièce d'horlogerie et d'un chronographe. La direction horizontale est donc perpendiculaire à la direction verticale.

Un chronographe selon un mode de réalisation de l'invention est illustré partiellement sur les figures 1 et 2. Ce chronographe comprend un premier organe comprenant une roue de secondes menante 1 solidaire du mobile des secondes. Le chronographe comprend un troisième organe qui comprend une roue de chronographe 31 destinée à entraîner en mouvement de rotation un axe de chronographe 32 portant une trotteuse de chronographe, non représentée.

Le chronographe selon le mode de réalisation comprend de plus un deuxième organe intermédiaire sous la forme d'un mobile d'embrayage de secondes oscillant. Ce mobile d'embrayage de secondes comprend un axe d'embrayage de secondes 22, qui peut être animé d'une rotation de faible amplitude autour d'un axe sensiblement horizontal positionné au niveau de son pivot inférieur 23, soit un axe perpendiculaire à l'axe d'embrayage de secondes 22. Son pivot supérieur 24 peut ainsi occuper deux positions. Dans une première position correspondant à la configuration embrayée du chronographe représentée par la figure 1, l'axe d'embrayage de secondes 22 est incliné d'un premier côté selon un premier axe C₁ par rapport à un axe vertical C, et dans une deuxième position correspondant à la configuration débrayée du chronographe représentée par la figure 2, l'axe d'embrayage de secondes 22 est incliné d'un deuxième côté opposé selon un deuxième axe C₂ par rapport à l'axe vertical C, son pivot supérieur 24 se trouvant écarté. En remarque, le pivot inférieur 23 de l'axe d'embrayage de secondes 22 reste fixe.

L'axe d'embrayage de secondes 22 du mobile d'embrayage de secondes porte deux roues d'embrayage de secondes et tourne en permanence. En effet, une roue d'embrayage de secondes inférieure 21 engrène en permanence la roue de secondes 1 qui effectue un tour par minute autour de son axe B. Une roue d'embrayage de secondes supérieure 25 est destinée à coopérer avec la roue de chronographe 31 : dans la configuration embrayée du chronographe, elle engrène la roue de chronographe 31. Le mobile d'embrayage de secondes oscillant entraîne alors la roue de chronographe 31en rotation autour de son axe D. Dans la configuration débrayée, l'axe d'embrayage de secondes 22 est incliné dans une direction qui éloigne la roue d'embrayage de secondes supérieure 25 de la roue de chronographe 31, de sorte que leurs dents respectives ne sont plus engrenées. Dans cette configuration débrayée, l'axe d'embrayage de secondes 22 n'entraîne plus la roue de chronographe 31 en rotation et la trotteuse de chronographe n'est pas mise en rotation.

Le mobile d'embrayage de secondes remplit donc la fonction d'embrayage du chronographe. Il pourra être commandé lors des différentes fonctions du chronographe (départ, arrêt par exemple) par rotation de la bascule d'embrayage de secondes 4 autour de son axe A.

La figure 3 représente plus particulièrement la roue d'embrayage de secondes supérieure 25 du mobile d'embrayage de secondes. Elle est positionnée sensiblement aux deux tiers de la hauteur de l'axe d'embrayage de secondes 22, et plus généralement dans la moitié supérieure de la hauteur de l'axe d'embrayage de secondes 22 et plus précisément à partir des deux tiers inclus de cette hauteur, cette hauteur étant mesurée depuis son axe de rotation inférieur. Selon le mode de réalisation, cette roue d'embrayage de secondes supérieure 25 est une roue à rattrapage de jeu. Elle comprend des dents en forme de fanions élastiques 26. Chaque fanion élastique 26 se présente sous la forme d'une lame élastique s'étendant vers l'arrière par rapport au sens de rotation de la roue. Une telle lame présente une légère courbure, dont le centre de courbure est positionné du côté de la roue. Chaque fanion comprend de plus une extrémité arrondie 27. Cette extrémité arrondie s'apparente à une petite sphère dont le centre n'est pas dans le prolongement du fanion 26, mais positionné en avant de ce prolongement. Ces dents en forme de fanions élastiques 26 avec extrémité arrondie 27 coopèrent avec des dents triangulaires conventionnelles de la roue de chronographe 31. Cette géométrie des dents de la roue d'embrayage de secondes supérieure 25 lui permet de réaliser un embrayage sans heurt avec la roue de chronographe, en complément du mouvement d'oscillation ou légère rotation de quelques degrés de l'axe d'embrayage de secondes 22 qui est favorable à un embrayage en douceur. Chaque extrémité 27 vient prendre position entre deux dents triangulaires, sa forme arrondie lui permet de ne pas heurter une pointe d'une dent de la roue de chronographe mais de s'insérer en glissant entre deux pointes de deux dents, dans un mouvement continu. L'élasticité des fanions permet d'embrayer en fond de denture pour supprimer tout jeu d'engrènement et d'absorber les défauts de concentricité des mobiles. D'autre part, il est important de prévoir un nombre de dents important sur la roue de chronographe, par exemple supérieur ou égal à 180.

La figure 4 représente plus particulièrement la roue d'embrayage de secondes inférieure 21 du mobile d'embrayage de secondes. Elle est positionnée sensiblement au tiers de la hauteur de l'axe d'embrayage de secondes 22, ou dans le tiers inférieur inclus de cette hauteur, et plus généralement dans la moitié inférieure de la hauteur de l'axe d'embrayage de secondes 22, cette hauteur étant mesurée depuis son axe de rotation inférieur. Cette position proche de l'axe de rotation induit un mouvement de faible amplitude de cette roue d'embrayage de secondes inférieure 21, qui s'apparente à une faible translation. Du fait de ce faible mouvement de translation lors de l'oscillation du mobile d'embrayage de secondes, l'engrènement entre la roue de seconde 1, qui est fixe, et la roue d'embrayage de secondes inférieure 21 est peu perturbé et la mise en oeuvre de la fonction d'embrayage n'induit pas ou presque pas de saut de départ de l'aiguille de chronographe, au contraire de ce qui se produirait avec un embrayage horizontal de l'état de la technique. De plus, le fait de très peu modifier l'engrènement entre la roue de seconde 1 et la roue d'embrayage de secondes inférieure 21 lors de l'embrayage rend la solution compatible avec l'utilisation de profils de denture à rattrapage de jeu, ce qui est favorable à la réduction, voire la suppression, de tout chevrotement de l'aiguille de chronographe. Ainsi, selon le mode de réalisation, cette roue d'embrayage de secondes inférieure 21 est une roue à rattrapage de jeu. Elle comprend des dents fendues 28, formées de deux lames élastiques réparties de part et d'autre d'une ouverture. En remarque, dans le cas d'un embrayage qui induirait un déplacement plus important de la roue d'embrayage de secondes inférieure 21 relativement à la roue de seconde 1, comme dans un embrayage horizontal de l'état de la technique, le fait d'utiliser une roue à rattrapage de jeu amplifierait le défaut de saut de départ.

Il apparaît ainsi que le fait d'utiliser un mobile d'embrayage de secondes, remplissant la fonction d'embrayage par une faible rotation ou oscillation autour d'un axe, combinée à l'utilisation de roue(s) à rattrapage de jeux, permet de fortement réduire, voire même supprimer, à la fois tout chevrotement et tout saut de départ.

Naturellement, l'invention ne se limite pas au mode de réalisation décrit. Notamment, les deux roues d'embrayage de secondes 21, 25 pourraient présenter d'autres géométries, du moment qu'elles mettent en oeuvre la fonction de rattrapage des jeux. Par exemple, le rattrapage des jeux peut être mis en oeuvre par des bras élastiques associés à la serge, les dents pouvant alors prendre une forme conventionnelle.

Selon un autre mode de réalisation non représenté, l'embrayage peut être réalisé avec une seule des deux roues comprenant des dents à profils à rattrapage de jeu, ce qui améliorerait déjà le fonctionnement du chronographe, particulièrement vis-à-vis du saut de départ.

Le chronographe selon le mode de réalisation est destiné à un mouvement horloger et à une pièce d'horlogerie. La pièce d'horlogerie est par exemple une montre, en particulier une montre bracelet. La pièce d'horlogerie peut comprendre un mouvement horloger mécanique. Ce mouvement horloger est par exemple du type à remontage manuel ou du type à remontage automatique.

## Revendications

1. Chronographe pour mouvement horloger, comprenant un axe de chronographe (32) apte à porter une trotteuse de chronographe sur lequel est montée une roue de chronographe (31) et comprenant également un mobile d'embrayage de secondes comprenant un axe (22) d'embrayage des secondes sur lequel sont agencées une roue d'embrayage de secondes inférieure (21) apte à engrener avec une roue de secondes menante (1) d'un mobile de secondes d'un mouvement horloger et une roue d'embrayage de secondes supérieure (25), ce mobile d'embrayage de secondes pouvant occuper deux positions par une rotation autour d'un axe d'oscillation, correspondant d'une part à une configuration embrayée du chronographe dans laquelle la roue d'embrayage de secondes supérieure (25) du mobile d'embrayage de secondes engrène avec la roue de chronographe (31) et d'autre part à une configuration débrayée dans laquelle ladite roue d'embrayage de secondes supérieure (25) du mobile d'embrayage de secondes n'engrène plus la roue de chronographe (31), **caractérisé en ce qu'**au moins une des deux roues d'embrayage de secondes supérieure (25) et inférieure (21) du mobile d'embrayage de secondes est une roue à rattrapage des jeux, et **en ce que** ledit axe d'oscillation est perpendiculaire à l'axe d'embrayage de secondes (22) et il est positionné au niveau du pivot inférieur (23) dudit axe d'embrayage des secondes (22), pour lui permettre d'occuper respectivement ses deux configurations embrayée et débrayée.

2. Chronographe (1) selon la revendication précédente, **caractérisé en ce que** la roue d'embrayage de secondes supérieure (25) est une roue à rattrapage des jeux.

3. Chronographe (1) selon l'une des revendications précédentes, **caractérisé en ce que** les deux roues d'embrayage de secondes supérieure (25) et inférieure (21) du mobile d'embrayage de secondes sont des roues à rattrapage des jeux.

4. Chronographe (1) selon l'une des revendications précédentes, **caractérisé en ce que** l'axe d'embrayage de secondes (22) du mobile d'embrayage de secondes oscille entre deux positions définies par deux axes (C₁ ; C₂) répartis de part et d'autre d'un axe vertical (C).

5. Chronographe (1) selon l'une des revendications précédentes, **caractérisé en ce que** la roue d'embrayage de secondes supérieure (25) est positionnée dans la moitié supérieure de la hauteur de l'axe d'embrayage de secondes (22) du mobile d'embrayage de secondes ou à partir des deux tiers inclus de cette hauteur, cette hauteur étant mesurée depuis son axe d'oscillation et/ou **en ce que** la roue d'embrayage de secondes inférieure (21) est positionnée dans la moitié inférieure de la hauteur de l'axe d'embrayage de secondes (22) du mobile d'embrayage de secondes, ou dans le tiers inférieur inclus de cette hauteur.

6. Chronographe (1) selon l'une des revendications précédentes, **caractérisé en ce que** la roue d'embrayage de secondes supérieure (25) comprend des dents en forme de fanion (26) doté d'une extrémité (27) arrondie.

7. Chronographe (1) selon l'une des revendications précédentes, **caractérisé en ce que** la roue d'embrayage de secondes inférieure (21) comprend des dents fendues (28) à rattrapage de jeu.

8. Mouvement horloger, **caractérisé en ce qu'**il comprend un chronographe selon l'une des revendications précédentes.

9. Mouvement horloger selon la revendication précédente, **caractérisé en ce qu'**il comprend un mobile des secondes comprenant une roue de secondes menante (1) qui engrène en permanence avec la roue d'embrayage de secondes inférieure (21) du mobile d'embrayage de secondes du chronographe.

10. Pièce d'horlogerie, notamment montre bracelet, **caractérisée en ce qu'**elle comprend un chronographe selon l'une des revendications 1 à 7.

## Patentansprüche

1. Chronograph für ein Uhrwerk, umfassend eine Chronographenachse (32), die dazu geeignet ist, einen Chronographensekundenzeiger zu tragen, auf der ein Chronographenrad (31) montiert ist, und außerdem umfassend ein Sekundenkupplungsdrehteil, das eine Sekundenkupplungsachse (22) umfasst, auf der ein unteres Sekundenkupplungsrad (21), das dazu geeignet ist, mit einem führenden Sekundenrad (1) eines Sekundendrehteil eines Uhrwerks zu kämmen, und ein oberes Sekundenkupplungsrad (25) angeordnet sind, wobei das Sekundenkupplungsdrehteil durch eine Drehung um eine Schwingungsachse zwei Positionen einnehmen kann, die einerseits einer eingekuppelten Konfiguration des Chronographen, in der das obere Sekundenkupplungsrad (25) des Sekundenkupplungsdrehteils mit dem Chronographenrad (31) kämmt, und andererseits einer ausgekuppelten Konfiguration, in der das obere Sekundenkupplungsrad (25) des Sekundenkupplungsdrehteils nicht mehr mit dem Chronographenrad (31) kämmt, entsprechen, **dadurch gekennzeichnet, dass** mindestens eines des oberen (25) und des unteren Sekundenkupplungsrads (21) des Sekundenkupplungsdrehteils ein Spielausgleichsrad ist und dass die Schwingungsachse senkrecht zur Sekundenkupplungsachse (22) ist und auf der Höhe des unteren Drehpunkts (23) der Sekundenkupplungsachse (22) positioniert ist, um es ihr zu ermöglichen, jeweils ihre beiden Konfigurationen, eingekuppelt bzw. ausgekuppelt, einzunehmen.

2. Chronograph (1) nach dem vorangehenden Anspruch, **dadurch gekennzeichnet, dass** das obere Sekundenkupplungsrad (25) ein Spielausgleichsrad ist.

3. Chronograph (1) nach einem der vorangehenden Ansprüche, **dadurch gekennzeichnet, dass** sowohl das obere (25) als auch das untere Sekundenkupplungsrad (21) des Sekundenkupplungsdrehteil Spielausgleichsräder sind.

4. Chronograph (1) nach einem der vorangehenden Ansprüche, **dadurch gekennzeichnet, dass** die Sekundenkupplungsachse (22) des Sekundenkupplungsdrehteils zwischen zwei Positionen schwingt, die durch zwei Achsen (C₁; C₂) definiert sind, die auf beiden Seiten einer vertikalen Achse (C) verteilt sind.

5. Chronograph (1) nach einem der vorangehenden Ansprüche, **dadurch gekennzeichnet, dass** das obere Sekundenkupplungsrad (25) in der oberen Hälfte der Höhe der Sekundenkupplungsachse (22) des Sekundenkupplungsdrehteils oder ab einschließlich zwei Dritteln dieser Höhe positioniert ist, wobei diese Höhe von ihrer Schwingungsachse aus gemessen wird, und/oder dass das untere Sekundenkupplungsrad (21) in der unteren Hälfte der Höhe der Sekundenkupplungsachse (22) des Sekundenkupplungsdrehteils oder bis einschließlich des unteren Drittels dieser Höhe positioniert ist.

6. Chronograph (1) nach einem der vorangehenden Ansprüche, **dadurch gekennzeichnet, dass** das obere Sekundenkupplungsrad (25) fähnchenförmige Zähne (26) mit einem abgerundeten Ende (27) aufweist.

7. Chronograph (1) nach einem der vorangehenden Ansprüche, **dadurch gekennzeichnet, dass** das untere Sekundenkupplungsrad (21) geschlitzte Zähne (28) zum Spielausgleich umfasst.

8. Uhrwerk, **dadurch gekennzeichnet, dass** es einen Chronographen nach einem der vorangehenden Ansprüche umfasst.

9. Uhrwerk nach dem vorangehenden Anspruch, **dadurch gekennzeichnet, dass** es ein Sekundendrehteil mit einem führenden Sekundenrad (1) umfasst, das dauerhaft mit dem unteren Sekundenkupplungsrad (21) des Sekundenkupplungsdrehteils des Chronographen kämmt.

10. Zeitmessgerät, insbesondere Armbanduhr, **dadurch gekennzeichnet, dass** es einen Chronographen nach einem der Ansprüche 1 bis 7 umfasst.

## Claims

1. A chronograph for a timepiece movement, comprising a chronographic staff (32) able to bear a chronograph second hand on which a chronograph wheel (31) is mounted comprising also a seconds clutch disk comprising a lower seconds clutch wheel (21) able to mesh with a driving seconds wheel (1) of a seconds disk of a timepiece movement and an upper seconds clutch wheel (25), this seconds clutch disk being able to occupy two positions through a rotation about an axis of oscillation, corresponding, on the one hand, to a chronograph-engaged configuration in which the upper seconds clutch wheel (25) of the seconds clutch disk meshes with the chronograph wheel (31) and, on the other hand, to a disengaged configuration in which said upper seconds clutch wheel (25) of the seconds clutch disk no longer meshes with the chronograph wheel (31), **characterized in that** at least one of the two, upper (25) and lower (21), seconds clutch wheels of the seconds clutch disk is a wheel with compensation for lash, and **in that** said axis of oscillation is perpendicular to the seconds clutch staff (22) and is positioned at its lower pivot point (23), so as to allow it to occupy its two, engaged and disengaged, configurations respectively.

2. The chronograph (1) as claimed in the preceding claim, **characterized in that** the upper seconds clutch wheel (25) is a wheel with compensation for lash.

3. The chronograph (1) as claimed in one of the preceding claims, **characterized in that** both the upper (25) and the lower (21) seconds clutch wheels of the seconds clutch disk are wheels with compensation for lash.

4. The chronograph (1) as claimed in one of the preceding claims, **characterized in that** the seconds clutch staff (22) of the seconds clutch disk oscillates between two positions defined by two axes (C₁; C₂) distributed one on each side of a vertical axis (C).

5. The chronograph (1) as claimed in one of the preceding claims, **characterized in that** the upper seconds clutch wheel (25) is positioned in the upper half of the height of the seconds clutch staff (22) of the seconds clutch disk, or upwards of the two-thirds point of this height inclusive, this height being measured from its axis of oscillation, and/or wherein the lower seconds clutch wheel (21) is positioned in the lower half of the height of the seconds clutch staff (22) of the seconds clutch disk or in the bottom third of this height inclusive.

6. The chronograph (1) as claimed in one of the preceding claims, **characterized in that** the upper seconds clutch wheel (25) comprises teeth in the form of a pennant (26) with a rounded end (27).

7. The chronograph (1) as claimed in one of the preceding claims, **characterized in that** the lower seconds clutch wheel (21) comprises split teeth (28) with compensation for lash.

8. A timepiece movement, **characterized in that** said movement comprises a chronograph as claimed in one of the preceding claims.

9. The timepiece movement as claimed in the preceding claim, **characterized in that** it comprises a seconds disk comprising a driving seconds wheel (1) constantly in mesh with the lower seconds clutch wheel (21) of the seconds clutch disk of the chronograph.

10. A timepiece, notably a wristwatch, **characterized in that** it comprises a chronograph as claimed in one of claims 1 through 7.
